# EUROPÄISCHE PATENTSCHRIFT

(11) **EP 1 614 816 B1**
(45) Veröffentlichungstag und Bekanntmachung des Hinweises auf die Patenterteilung: **17.04.2013**
(21) Anmeldenummer: 04405435.1
(22) Anmeldetag: 09.07.2004
(51) Int. Cl.: E03C 1/232, E03C 1/22

(54) **Überlauf- und Ablaufgarnitur für sanitäre Apparate**
Overflow and outlet device for sanitary apparatus
Dispositif de vidange et de trop-plein pour appareils sanitaires

(43) Veröffentlichungstag der Anmeldung: 11.01.2006
(73) Patentinhaber: Geberit International AG, 8645 Jona (CH)
(72) Erfinder: Fässler, Raphael, 8645 Jona (CH)
(74) Vertreter: Frischknecht, Harry Ralph

(56) Entgegenhaltungen:
- EP-A- 0 446 177
- DE-U- 20 302 114
- US-A- 4 296 778
- US-B1- 6 318 397

## Beschreibung

Die Erfindung betrifft eine Überlauf- und Ablaufgarnitur für sanitäre Apparate, gemäss dem Oberbegriff des Anspruchs 1.

Eine Garnitur dieser Art ist im Stand der Technik aus der EP 0 446 177 A des Anmelder bekannt geworden. Diese besitzt einen so genannten verdeckten Überlauf. Der Überlauf ist damit nicht sichtbar und entsprechend ist im Sanitärkörper keine Öffnung für den Überlauf erforderlich. Zudem weist diese Garnitur ein Rückschlagventil auf, das einen Rücktritt von Schmutzwasser in den Sanitärkörper verhindert. Das Rückschlagventil bildet mit dem Verschlusskörper des Auslaufventils eine Einheit. Zudem besitzt das Rückschlagventil einen Schwimmkörper, der im Verschlusskörper des Auslaufventils vertikal verschieblich gelagert ist und der zur Reinigung mit diesem Verschlusskörper als Einheit ausbaubar ist. Zur Reinigung wird zuerst der Ablaufdeckel abgenommen und anschliessend wird mit dem Schwimmkörper des Rückschlagventils der Verschlusskörper des Auslaufventils entfernt.

Die US-A-4,296,778 offenbart einen Bodenablauf mit einem Deckel, der an seiner Unterseite ein Rückschlagventil aufweist, das einen als Schwimmer ausgebildeten Verschlusskörper besitzt. In der Verschlussposition verschliesst der Verschlusskörper Durchtrittslöcher des Deckels. Ein Ablaufventil ist hier nicht vorgesehen und wären auch nicht zweckmässig.

Der Erfindung liegt die Aufgabe zugrunde, eine Garnitur der genannten Art zu schaffen, die eine noch einfachere Reinigung ermöglicht und die dennoch funktionssicher ist.

Die Aufgabe ist bei einer gattungsgemässen Garnitur gemäss Anspruch 1 gelöst. Bei der erfindungsgemässen Garnitur wird das Rückschlagventil durch den Ablaufdeckel und den an diesem gelagerten Verschlusskörper gebildet. Beim Herausheben des Ablaufdeckels wird damit gleichzeitig der Verschlusskörper des Rückschlagventils herausgehoben. Damit ist eine unter dem Ablaufdeckel vorhandene Sammelmulde für eine Reinigung sofort frei. Mit einer einzigen einfachen Bewegung kann damit die Sammelmulde freigelegt werden. Nach der Reinigung wird die genannte Einheit wieder in die Ablauföffnung eingesetzt. Die Garnitur ist damit bereits wieder gebrauchsfertig.

Der Verschlusskörper des Rückschlagventils ist als ringförmiger Körper ausgebildet. Zudem ist der Verschlusskörper vorzugsweise als Schwimmer ausgebildet. Dies ermöglicht ein besonders funktionssicheres Rückschlagventil. Der ringförmige Verschlusskörper ist zudem in der Sammelmulde verschiebbar gelagert.

Nach einer Weiterbildung der Erfindung weist das Rückschlagventil einen konischen Ventilsitz auf. Dieser ist nach einer Weiterbildung der Erfindung durch ein Dichtungselement gebildet, das an der Unterseite des Ablaufdeckels angeordnet ist. Der Ventilsitz kann mit einem vergleichsweise grossen Durchmesser hergestellt werden und ermöglicht eine vergleichsweise grosse Ablauföffnung.

Nach einer Weiterbildung der Erfindung weist das Rückschlagventil einen Führungsring auf, in dem koaxial ein Verschlusskörper des Rückschlagventils gelagert ist. Der Führungsring bildet gleichzeitig ein Dichtungselement gegen einen Flansch.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: ein Teilschnitt durch eine erfindungsgemässe Überlauf- und Ablaufgarnitur, wobei das Rückschlagventil und das Auslaufventil geöffnet sind und
- Figur 2: ein Schnitt entsprechend Figur 1, jedoch mit geschlossenem Rückschlagventil und geschlossenem Auslaufventil.

Die Überlauf- und Ablaufgarnitur 1 besitzt ein Gehäuse 2, das an der Unterseite einer Ablauföffnung 8 eines hier lediglich angedeuteten Sanitärkörpers 7 angeordnet ist. Der Sanitärkörper 7 ist in diesem Fall eine Badewanne, kann jedoch auch beispielsweise ein Waschtisch, ein Waschbecken, ein Bidet oder dergleichen sein. Der Überlauf des Sanitärkörpers 7 wird durch einen hier nur teilweise dargestellten verdeckten Überlauf U gebildet, der an das Gehäuse 2 angeschlossen ist und der sich verdeckt unter bzw. hinter dem Sanitärkörper 7 erstreckt. Verdeckte Überläufe sind an sich bekannt und es wird hierzu auf die bereits oben genannte EP 0 446 177 A des Anmelders verwiesen. Dieser Überlauf U weist ein Rohr 9 auf, das ein Steigrohr bildet und schliesslich in einem hier nicht gezeigten Rücklaufrohr über eine Öffnung 13 in eine Kammer 24 des Gehäuses 2 führt. Das Gehäuse 2 besitzt eine oben offene Ausnehmung 36, die ein Gewinde 37 aufweist, und in die von oben ein Flansch 12 eingeschraubt ist, der das Gehäuse 2 am Rande der Öffnung 8 festlegt. Die Ausnehmung 36 und der Flansch 12 bilden eine Sammelmulde S. In diese Sammelmulde S mündet das Rohr 9. Zudem ist in der Sammelmulde S ein Auslaufventil A angeordnet.

Das Gehäuse 2 besitzt über der Öffnung 13 einen Durchgang 14, in den eine Mündung 35 eines Stutzens 10 von oben eingerastet ist. Der Stutzen 10 bildet einen Auslaufkanal 11 und besitzt mehrere Rastlippen 35, die im Durchgang eingerastet sind. Zudem ist an der Aussenseite der Mündung 35 ein Dichtungsring 15 angeordnet, der den Stutzen 10 gegenüber dem Gehäuse 2 abdichtet. Der Stutzen 10 ist mit einer Mutter 25 mit einer Auslaufleitung 26 verbunden. Wasser aus dem Sanitärapparat 7 oder dem Überlauf U gelangt in Richtung des Pfeils 32 in den Stutzen 10 und in Richtung des Pfeils 33 in die Auslaufleitung 26.

Das Auslaufventil A wird durch einen Verschlussstöpsel 3 und einen Ventilsitz 4 eines in das Gehäuse 2 von oben eingesetzten Rohres 5 gebildet. Das Rohr 5 ragt mit einem unteren Ende in die Kammer 24, so dass Wasser in dieser Kammer 24 einen Geruchsverschluss bildet. Der Stöpsel 3 kann mit einem Betätigungshebel 6 in die in Figur 1 gezeigte Position angehoben werden. Dieser Betätigungshebel 6 ist in der Kammer 24 schwenkbar gelagert und wird in an sich bekannter Weise von einem hier nicht gezeigten Gestänge von Hand betätigt. In der Figur 1 ist das Auslaufventil A geöffnet. Der Stöpsel 3 ist wie ersichtlich durch den Betätigungshebel 6 angehoben. In der Figur 2 ist das Auslaufventil A geschlossen. Hierbei liegt ein Dichtungsring 38 auf dem Ventilsitz 4 auf. Beim Schliessen des Auslaufventils A fällt der Verschlusskörper 3 durch sein Eigengewicht in die in Figur 2 gezeigte geschlossene Position.

In die Sammelmulde S ist von oben eine Einheit 18 eingesetzt, die einen Ablaufdeckel 17 sowie ein unterseitig an diesen befestigtes Rückschlagventil R aufweist. Der Deckel 17 übergreift mit einem Rand 17a den Flansch 12 und weist an einer Unterseite 19 einen Träger 28 auf, an dem der Deckel 17 am Flansch 12 abgestützt ist. Die Einheit 18 ist somit auf dem Flansch 12 abgestützt, kann jedoch zusammen mit dem Rückschlagventil R aus dem Flansch 12 bzw. der Sammelmulde S herausgehoben werden.

Das Rückschlagventil R besitzt einen Verschlusskörper 22, der ringförmig ausgebildet ist und eine unten offene und ebenfalls ringförmige Luftkammer 22a besitzt. Der Verschlusskörper 22 ist als Schwimmer ausgebildet und mit mehreren nach oben gerichteten Greifarmen 27 an einem tellerförmigen Dichtungselement 20 vertikal begrenzt verschieblich gelagert. Diese Greifarme 27 sind am oberen Ende hakenförmig ausgebildet und greifen jeweils in einen Schlitz 39 des Dichtungselementes 20 ein.

In den Flansch 12 ist ein Führungsring 23 eingesetzt, der seitlich am Flansch 12 abgestützt und im oberen Bereich des Flansches 12 angeordnet ist. Der in seinem Aussendurchmesser etwas kleinere Verschlusskörper 22 ist koaxial zu diesem Ring 23 angeordnet und befindet sich in der in Figur 1 gezeigten Position im Abstand zu diesem Ring 23. In dieser Position ist das Rückschlagventil R offen. Zwischen einem konischen Ventilsitz 21 des Dichtungselementes 20 und dem Verschlusskörper 22 besteht ein ringförmiger Durchlass 40, durch welchen Wasser in Richtung des Pfeiles 30 aus dem Sanitärkörper 7 in die Sammelmulde S gelangen kann. Dieser Durchlass 40 ist in der Figur 2 geschlossen. Der Verschlusskörper 22 liegt hier infolge seines Auftriebes in Wasser 41 am konischen Ventilsitz 21 des Dichtungselementes 20 an. Der Verschlusskörper 22 wird durch den Auftrieb am Ventilsitz 21 angepresst. Das Rückschlagventil R ist damit geschlossen. Fällt der Auftrieb weg, so fällt der Verschlusskörper 22 wieder in die in Figur 1 gezeigte Position. In der oberen Position gemäss Figur 2 liegt der Verschlusskörper 22 an seinem Umfang dicht am Führungsring 23 an.

Das Dichtungselement 20 besteht vorzugsweise aus einem gummielastischen Werkstoff und ist wie bereits erwähnt tellerförmig ausgebildet. Ein mittiger angeformter und nach oben gerichteter Zapfen 42 ist in eine Vertiefung 43 des Deckel 17 eingesetzt. Das Dichtungselement 20 ist zudem am Träger 28 abgestützt. Der Führungsring 23 und der Verschlusskörper 22 sind separat hergestellte Einzelteile, die ausgewechselt werden können. Dies gilt auch für das Dichtungselement 20. Wird die Einheit 20 aus der Sammelmulde S herausgehoben, so wird ebenfalls der Führungsring 23 mitgenommen, da dieser innenseitig eine konische Fläche 44 aufweist, an welcher der Verschlusskörper 22 beim Herausheben der Einheit 18 anliegt. Wird die Einheit 18 in die Sammelmulde S eingesetzt, so wird der Führungsring 23 durch den Träger 28 in die in den Figuren 1 und 2 gezeigte Position gebracht. Der Verschlusskörper 22 fällt durch sein Eigengewicht in die in Figur 1 gezeigte Position, in welcher er durch die Greifarme 27 gehalten wird.

Nachfolgend wir die Funktionsweise der erfindungsgemässen Überlauf- und Ablaufgarnitur 1 näher erläutert.

Die Figur 1 zeigt die Garnitur 1 in der Grundstellung. Das Rückschlagventil R und das Auslaufventil A sind offen. Wasser im Sanitärkörper 7 gelangt in Richtung des Pfeiles 30 durch die Öffnung 40 in die Sammelmulde S und durch das offene Auslaufventil A in die Kammer 24. Die Kammer 24 ist üblicherweise mit hier nicht gezeigtem Wasser gefüllt, in das eine Leitwand 34 eintaucht. Das Wasser gelangt in den Richtungen der Pfeile 31 und 32 durch die Mündung 35 des Stutzens 10 nach oben in den Auslauflcanal 11 und in Richtung des Pfeiles 33 im Wesentlichen horizontal in die Auslaufleitung 26, die mit der Mutter 25 dicht am Stutzen 10 angeschlossen ist.
Ist das Auslaufventil A geschlossen und das Rückschlagventil R offen, so kann der Sanitärkörper 7 mit Wasser gefüllt werden. Ein Teil des Wassers gelangt durch das Rohr 9 in den Überlauf U. In diesem steigt entsprechend das Niveau. Ist eine hier nicht gezeigte Überlaufkante des Überlaufs U erreicht, so fliesst Wasser durch das hier nicht gezeigte Rücklaufrohr zur Öffnung 13 und damit in die Kammer 24. Von dieser gelangt das Wasser in den Richtungen der Pfeile 32 und 33 in die Auslaufleitung 26. Damit ist gewährleistet, dass das Wasser im Sanitärkörper 7 ein vorbestimmtes Niveau nicht überschreiten kann. Dieses Niveau entspricht der Überlaufkante des Überlaufs U.

Bildet sich in der Kammer 24 ein Rückstau, beispielsweise durch einen Überdruck in der Auslaufleitung 26, so steigt das Wasserniveau in der Kammer 24 an. Der Verschlusskörper 23 wird dadurch angehoben und von unten gelangt Wasser in die Sammelmulde S, wie dies in Figur 2 angedeutet ist. In der Sammelmulde S befindliches Wasser 41 verleiht dem Verschlusskörper 22 einen Auftrieb und schliesslich gelangt dieser Verschlusskörper 22 in die in Figur 2 gezeigte Position. In dieser Position ist der Verschlusskörper 22 sowohl gegenüber dem Führungsring 23 als auch gegenüber dem Ventilsitz 21 abgedichtet. Der Führungsring 23 bildet damit ein Dichtungsmittel sowie einen Anschlag für den Verschlusskörper 22. Das Wasser 41, das in der Regel Schmutzwasser ist, kann deshalb auch bei einem Überdruck in der Kammer 24 nicht in den Sanitärkörper 7 austreten. Kann das Wasser aus der Sammelmulde S wieder auslaufen, so fällt der Verschlusskörper 22 wieder in die in Figur 1 gezeigte Position, in welcher das Rückschlagventil R wieder offen ist. Bei jedem Rückstau bzw. Überdruck in der Auslaufleitung 26 wird wie erläutert das Rückschlagventil R sofort wieder geschlossen.

Ist eine Reinigung erforderlich, so wird die Einheit 18 am Deckel 17 aus der Sammelmulde S herausgehoben. Der Verschlusskörper 3 kann in die in Figur 1 angehobene Stellung gebracht und ebenfalls von oben herausgehoben werden. Damit ist auch das Rohr 5 für die Reinigung zugänglich. Nach der Reinigung wird der Verschlussstöpsel 3 wieder von oben in das Rohr 5 eingesetzt. Anschliessend wir die Einheit 18 von oben in den Flansch 12 eingesetzt. Die Garnitur 1 ist damit bereits wieder einsatzbereit.

Bei der Überlauf- und Ablaufgarnitur 1 ist der Stutzen 10 für den Auslauf oben am Gehäuse 2 angeordnet. Dies ist bei einer Badewanne zweckmässig. Bei einem Waschbecken oder einem anderen Sanitärkörper kann der Auslauf jedoch auch unten am Boden des Gehäuses 2 oder seitlich an diesem angeordnet sein. Ebenfalls können das Rohr 9 und die Öffnung 13 des Überlaufs U an anderen Positionen des Gehäuses 2 angeordnet sein.

### Bezugszeichenliste

- 1: Überlauf- und Ablaufgarnitur
- 2: Gehäuse
- 3: Verschlussstöpsel
- 4: Ventilsitz
- 5: Rohr
- 6: Betätigungshebel
- 7: Sanitärkörper
- 8: Ablauföffnung
- 9: Rohr
- 10: Stutzen
- 11: Auslaufkanal
- 12: Flansch
- 13: Öffnung/Überlauf
- 14: Durchgang
- 15: Dichtungsring
- 16: Rastlippen
- 17: Deckel
- 17a: Rand
- 18: Einheit
- 19: Unterseite
- 20: Dichtungselement
- 21: Ventilsitz
- 22: Verschlusskörper
- 22a: Luftkammer
- 23: Führungsring
- 24: Kammer
- 25: Mutter
- 26: Auslaufleitung
- 27: Greifarm
- 28: Träger
- 29: Rückstauwasser
- 30: Pfeil
- 31: Pfeil
- 32: Pfeil
- 33: Pfeil
- 34: Leitwand
- 35: Mündung
- 36: Ausnehmung
- 37: Gewinde
- 38: Dichtungsring
- 39: Schlitz
- 40: Öffnung
- 41: Wasser
- 42: Zapfen
- 43: Vertiefung
- 44: Innenfläche
- A: Auslaufventil
- R: Rückschlagventil
- S: Sammelmulde
- U: Überlauf

## Patentansprüche

1. Überlauf- und Ablaufgarnitur für sanitäre Apparate, insbesondere Waschtische, Waschbecken, Badewannen und Bidets, mit einem Gehäuse (2), in dem ein Auslaufventil (A) angeordnet ist, mit einem Ablaufdeckel (1) sowie einem Rückschlagventil (R), **dadurch gekennzeichnet, dass** das Rückschlagventil (R) mit dem Ablaufdeckel (17) eine Einheit (18) bildet, derart, dass beim Reinigen die Einheit (18) aus dem Gehäuse (2) herausgehoben wird, wobei das Auslaufventil (A) in eine angehobene Stellung bringbar ist und ebenfalls herausgehoben werden kann, und dass das Rückschlagventil (R) einen offenen ringförmigen Verschlusskörper (22) aufweist, wobei Wasser durch einen ringförmigen Durchlass (40) zwischen dem Ventilsitz (21) des Ablaufdeckels (1) und dem ringförmigen Verschlusskörper (22) sowie durch die Öffnung des ringförmigen Verschlusskörpers (22) in den Sanitärkörper gelangt und wobei in der Schliessposition des Rückschlagventils (R) der genannte ringförmige Durchlass (40) geschlossen ist.

2. Überlauf- und Ablaufgarnitur nach Anspruch 1, **dadurch gekennzeichnet, dass** das Rückschlagventil (R) ein Schwimmerventil ist.

3. Überlauf- und Ablaufgarnitur nach einem der Ansprüche 1 bis 2, **dadurch gekennzeichnet, dass** das Rückschlagventil (R) einen Führungsring (23) aufweist, in dem koaxial der Verschlusskörper (22) des Rückschlagventils (R) geführt ist.

4. Überlauf- und Ablaufgarnitur nach einem der Ansprüche 1 bis 3, **dadurch gekennzeichnet, dass** das Rückschlagventil (R) an der Unterseite des Ablaufdeckels (17) ein Dichtungselement (20) aufweist, an dem der Verschlusskörper (22) des Rückschlagventils (R) aufgehängt ist.

5. Überlauf- und Ablaufgarnitur nach Anspruch 4, **dadurch gekennzeichnet, dass** das Dichtungselement (20) des Rückschlagventils (R) einen konischen Ventilsitz (21) aufweist.

6. Überlauf- und Ablaufgarnitur nach einem der Ansprüche 1 bis 5, **dadurch gekennzeichnet, dass** unterhalb der Einheit (18) eine Sammelmulde (S) angeordnet ist, in der nebeneinander das Auslaufventil (A) und eine Mündung des Überlaufs (U) angeordnet sind.

7. Überlauf- und Ablaufgarnitur nach einem der Ansprüche 1 bis 5, **dadurch gekennzeichnet, dass** am Gehäuse (2) ein verdeckter Überlauf (U) angeordnet ist.

8. Überlauf- und Ablaufgarnitur nach einem der Ansprüche 1 bis 7, **dadurch gekennzeichnet, dass** das Gehäuse (2) einen Durchgang (14) aufweist, in den ein Stutzen (10) einer Auslaufleitung (26) angeschlossen ist.

9. Überlauf- und Ablaufgarnitur nach einem der Ansprüche 1 bis 6, **dadurch gekennzeichnet, dass** der Stutzen (10) in den Durchgang (14) eingerastet ist.

## Claims

1. An overflow and run-off fitting for sanitary apparatuses, in particular washstands, washbasins, bath tubs and bidets, with a housing (2), in which an outflow valve (A) is disposed, with a run-off lid (1) and a non-return valve (R), **characterised in that** the non-return valve (R) forms a unit (18) with the run-off lid (17), in such a way that the unit (18) can be lifted out of the housing (2) during cleaning, wherein the outflow valve (A) can be brought into a raised position and can also be lifted out, and that the non-return valve (R) comprises an open annular closure body (22), wherein water passes through an annular gap (40) between the valve seat (21) of the run-off lid (1) and the annular closure body (22) and through the opening of the annular closure body (22) into the sanitary body and wherein said annular gap (40) is closed in the closed position of the non-return valve (R).

2. The overflow and run-off fitting according to claim 1, **characterised in that** the non-return valve (R) is a float valve.

3. The overflow and run-off fitting according to any one of claims 1 to 2, **characterised in that** the non-return valve (R) is a guide ring (23), in which the closure body (22) of the non-return valve (R) is coaxially guided.

4. The overflow and run-off fitting according to any one of claims 1 to 3, **characterised in that** the non-return valve (R) comprises at the underside of the run-off lid (17) a sealing element (20), on which the closure body (22) of the non-return valve (R) is suspended.

5. The overflow and run-off fitting according to claim 4, **characterised in that** the sealing element (20) of the non-return valve (R) comprises a conical valve seat (21).

6. The overflow and run-off fitting according to any one of claims 1 to 5, **characterised in that** a collecting trough (S) is disposed beneath the unit (18), in which collecting trough the outflow valve (A) and a mouth of the overflow (U) are disposed beside one another.

7. The overflow and run-off fitting according to any one of claims 1 to 5, **characterised in that** a concealed overflow (U) is disposed on the housing (2).

8. The overflow and run-off fitting according to any one of claims 1 to 7, **characterised in that** the housing (2) comprises a passage (14), into which a connecting piece (10) of an outflow line (26) is connected.

9. The overflow and run-off fitting according to any one of claims 1 to 6, **characterised in that** the connecting piece (10) is locked home into the passage (14).

## Revendications

1. Garniture de vidage et de trop-plein pour appareils sanitaires, en particulier un lavabo, un évier, une baignoire ou un bidet, avec un caisson (2) dans lequel est installée une soupape d'évacuation (A), avec un couvercle d'évacuation (17), ainsi qu'un clapet anti-retour (R), **caractérisée en ce que** le clapet anti-retour (R) forme une unité (18) avec le couvercle d'évacuation (17), de sorte que lors du nettoyage, l'unité (18) est soulevée hors du caisson (2), dans laquelle la soupape d'évacuation (A) peut être mise dans une position relevée et également sortie, et **en ce que** le clapet anti-retour (R) comporte un corps de fermeture annulaire (22) ouvert, dans laquelle l'eau arrive dans le corps sanitaire par un passage annulaire (40) entre le siège de soupape (21) du couvercle d'évacuation (17) et le corps de fermeture annulaire (22), ainsi que par l'ouverture du corps de fermeture annulaire (22), et dans laquelle ledit passage annulaire (40) est fermé dans la position de fermeture du clapet anti-retour (R).

2. Garniture de vidage et de trop-plein selon la revendication 1, **caractérisée en ce que** le clapet anti-retour (R) est une soupape à flotteur.

3. Garniture de vidage et de trop-plein selon l'une des revendications 1 à 2, **caractérisée en ce que** le clapet anti-retour (R) comporte un anneau de guidage (23), dans lequel le corps de fermeture (22) du clapet anti-retour (R) est guidé de façon coaxiale.

4. Garniture de vidage et de trop-plein selon l'une des revendications 1 à 3, **caractérisée en ce que** du côté inférieur du couvercle d'évacuation (17), le clapet anti-retour (R) comporte un élément d'étanchéité (20), auquel est accroché le corps de fermeture (22) du clapet anti-retour (R).

5. Garniture de vidage et de trop-plein selon la revendication 4, **caractérisée en ce que** l'élément d'étanchéité (20) du clapet anti-retour (R) comporte un siège de soupape conique (21).

6. Garniture de vidage et de trop-plein selon l'une des revendications 1 à 5, **caractérisée en ce qu'**une dépression de collecte (S) est prévue sous l'unité (18), dans laquelle sont installées côte à côte la soupape d'évacuation (A) et une embouchure du trop-plein (U).

7. Garniture de vidage et de trop-plein selon l'une des revendications 1 à 5, **caractérisée en ce qu'**un trop-plein couvert (U) est prévu sur le caisson (2).

8. Garniture de vidage et de trop-plein selon l'une des revendications 1 à 7, **caractérisée en ce que** le caisson (2) comporte un passage (14), dans lequel est raccordée une tubulure (10) d'une conduite d'évacuation (26).

9. Garniture de vidage et de trop-plein selon l'une des revendications 1 à 6, **caractérisée en ce que** la tubulure (10) est enclenchée dans le passage (14).
